# FASCICULE DE BREVET EUROPEEN

(11) **EP 4 180 878 B1**
(45) Date de publication et mention de la délivrance du brevet: **01.10.2025**
(21) Numéro de dépôt: 21207599.8
(22) Date de dépôt: 10.11.2021
(51) Int. Cl.: G04B 3/04, G04B 37/10, G04D 1/00, G04G 17/00, G04G 17/08, G04G 21/00, G04G 21/08

(54) **BOUTON CORRECTEUR ET PROCEDE D ASSEMBLAGE D'UN TEL BOUTON CORRECTEUR SUR UNE BOITE DE MONTRE**
KORREKTURKNOPF UND VERFAHREN ZUR MONTAGE EINES SOLCHEN KORREKTURKNOPFES AUF EINEM ARMBANDUHRENGEHÄUSE
CORRECTOR BUTTON AND METHOD FOR ASSEMBLING SUCH A CORRECTOR BUTTON ON A WATCH CASE

(43) Date de publication de la demande: 17.05.2023
(73) Titulaire: Meco S.A., 2540 Grenchen (CH)
(72) Inventeur: HOTI, Valon, 2503 Bienne (CH); THIRY, Rémy, 25140 Charquemont (FR); GEISER, Samuel, 2502 Bienne (CH)
(74) Mandataire: ICB SA

(56) Documents cités:
- EP-A1- 3 451 071
- EP-B1- 0 532 817
- CH-A5- 692 255
- DE-U1- 202018 004 222

## Description

### Domaine technique de l'invention

Le domaine de l'invention concerne les boutons-correcteurs de montre de petites dimensions, appelés également correcteurs, noyés dans la carrure d'une boîte de montre ainsi que le montage d'un tel bouton correcteur sur une carrure de boîte de montre.

### Arrière-plan technologique

Certaines montres, en particulier les montres comportant plusieurs complications, offrent à leurs utilisateurs un nombre si élevé de fonctions qu'il n'est pas possible de toutes les corriger à l'aide d'une unique couronne de remontage et de correction. C'est pour cette raison, que de telles montres comprennent des moyens de corrections supplémentaires tels que des boutons correcteurs.

Les boutons correcteurs sont typiquement des boutons-poussoirs miniatures qui sont noyés dans la carrure de la montre et que l'on actionne habituellement au moyen d'un instrument de petites dimensions et généralement de forme pointu.

Ces boutons correcteurs, appelés également correcteurs, comprennent classiquement une douille extérieure chassée, collée ou vissée dans une ouverture pratiquée dans la carrure de la montre, et une tige de commande cylindrique apte à coulisser librement dans la douille pour activer une commande d'un mouvement horloger.

Les opérations de correction, via ces boutons correcteurs, se font classiquement en enfonçant la tige de commande dans la douille à l'encontre d'une force de rappel d'un élément de rappel, et au moyen d'un instrument pointu.

Ces boutons correcteurs ont des dimensions réduites, ce qui permet de gagner de la place et de les implanter plus facilement sur la carrure, notamment par rapport aux commandes de type boutons-poussoirs. De plus, ces boutons correcteurs ne font pas saillie par rapport à la surface de la carrure de sorte qu'ils présentent l'avantage de ne pas pouvoir être actionnés involontairement.

Bien que ces boutons correcteurs présentent des dimensions réduites, leur multiplication sur la carrure peut poser des difficultés d'implantation. Par conséquent, il existe un besoin de miniaturiser davantage ces boutons correcteurs de manière à pouvoir les implémenter plus facilement.

De plus, ces boutons correcteurs de petites dimensions peuvent être difficiles à assembler sur la carrure d'une boîte de montre. Par conséquent, leur multiplication sur les montres comportant de nombreuses complications complexifie davantage l'assemblage de la montre. Par conséquent, il existe également un besoin de simplification et d'amélioration de la méthode de montage de ces boutons correcteurs. Le document EP 3 451 071 A1 montre un dispositif à poussoir comprenant une tige centrale pouvant être actionnée en rotation au moyen d'un outil inséré dans une fente, depuis l'intérieur de la carrure, pour entraîner la tête de poussoir en rotation.

### Résumé de l'invention

Dans ce contexte, l'invention propose une nouvelle architecture d'un bouton correcteur permettant de simplifier la méthode de montage/démontage d'un tel bouton correcteur et de faciliter les opérations de maintenance.

La nouvelle architecture de bouton correcteur selon l'invention permet de réaliser un montage de façon modulaire d'un bouton correcteur livré complet dont les caractéristiques fonctionnelles ont pu être testées préalablement par l'atelier de fabrication des boutons correcteurs avant le montage sur la carrure de la boîte de montre.

La nouvelle architecture de bouton correcteur selon l'invention permet de simplifier la méthode de montage d'un tel bouton correcteur et de permettre un montage rapide sur la carrure avec une unique opération.

Le bouton correcteur selon l'invention permet également de pouvoir noyer le bouton correcteur dans une carrure de moindre épaisseur par rapport aux solutions connues de l'état de la technique.

A cette effet, l'invention a pour objet un bouton correcteur pour boîte de montre comportant :
- une douille d'axe de révolution présentant un filetage ménagé sur le pourtour extérieur d'une portion destinée à être montée par vissage sur une boîte de montre, et présentant une cavité s'étendant entre une première extrémité de la douille et une deuxième extrémité de la douille ;
- une tige de commande mobile engagée dans la cavité de la douille et mobile en translation le long dudit axe de révolution, ladite tige de commande mobile comportant une tige poussoir, présentant un organe d'entrainement en rotation, et un bouton poussoir solidaire de ladite tige poussoir ;
ledit bouton correcteur étant caractérisé en ce que ladite cavité présente une portion de section polygonale, et en ce que ladite tige poussoir de ladite tige de commande mobile comporte une portion à section polygonale complémentaire de ladite portion de section polygonale de ladite cavité, de sorte que l'entrainement en rotation de la tige poussoir via l'organe d'entrainement en rotation entraine la rotation de ladite douille.

Outre les caractéristiques évoquées dans le paragraphe précédent, le bouton correcteur selon l'invention peut présenter une ou plusieurs caractéristiques complémentaires parmi les suivantes, considérées individuellement ou selon toutes les combinaisons techniquement possibles :
- la tige poussoir comporte une tête de tige poussoir formant une première extrémité de ladite tige poussoir, ladite tête de tige poussoir comportant une empreinte formant ledit organe d'entrainement en rotation de ladite tige poussoir ;
- l'empreinte est une fente apte à coopérer avec une partie mâle d'un outil d'entrainement ;
- la tige poussoir est chassée avec ledit bouton poussoir ;
- le bouton poussoir comporte une gorge annulaire configurée pour recevoir un organe d'étanchéité, ledit organe d'étanchéité assurant l'étanchéité entre ledit bouton poussoir et ladite douille ;
- le bouton poussoir comporte, au niveau de sa surface supérieure, une empreinte configurée pour favoriser le positionnement d'une extrémité d'un outil ;
- l'empreinte dudit bouton poussoir est de forme conique ;
- le bouton correcteur comporte un organe de rappel pour repositionner ladite de tige de commande mobile dans une position de repos, ledit organe de rappel étant disposé entre une première butée fixe et une deuxième butée mobile ménagée au niveau dudit bouton poussoir ;
- ladite butée fixe est formée par un fond ménagé au niveau de ladite cavité de la douille ;
- la portion de la douille comportant ledit filetage ménagé sur le pourtour extérieur, est une portion médiane positionnée entre ladite première extrémité de la douille et ladite deuxième extrémité de la douille ;
- le filetage ménagé sur le pourtour extérieur de la portion de la douille présente un pas à droite.

L'invention a également pour objet une boîte de montre comportant un logement, présentant une portion taraudée, et un bouton correcteur selon l'invention, ledit bouton correcteur étant vissé dans ledit logement de ladite carrure.

Avantageusement, ledit bouton correcteur est noyé dans ladite carrure, de sorte qu'il ne fait pas saillie par rapport à la carrure.

L'invention a également pour objet une méthode d'assemblage d'un bouton correcteur selon l'invention à une boîte de montre. La méthode d'assemblage comporte une étape de vissage dudit bouton correcteur dans un logement présentant une portion taraudé et ménagé au niveau de la carrure de ladite boîte de montre, l'étape de vissage étant réalisée par l'insertion d'un outil d'entrainement en rotation à l'intérieur de la boîte de montre, ledit outil d'entrainement en rotation agissant sur ladite tige poussoir par engagement dudit outil d'entrainement en rotation dans l'organe d'entrainement en rotation, l'entrainement en rotation de ladite tige poussoir entrainant la rotation de ladite douille et le vissage dudit bouton correcteur.

### Brève description des figures

Les buts, avantages et caractéristiques de la présente invention apparaîtront à la lecture de la description détaillée ci-dessous faisant référence aux figures suivantes :
- la figure 1 représente une vue en perspective d'un exemple de réalisation d'un bouton correcteur selon l'invention ;
- la figure 2 représente une vue de dessus de l'exemple de réalisation du bouton correcteur illustré à la figure 1 ;
- la figure 3 représente une vue en coupe sagittale partielle de l'exemple de réalisation illustré à la figure 1, dans une position de repos ;
- la figure 4 représente une vue en coupe sagittale partielle de l'exemple de réalisation illustré à la figure 1, dans une position activée ;
- la figure 5 est une coupe transversale selon l'axe A-A illustré à la figure 3, de l'exemple de réalisation du bouton correcteur illustré à la figure 1 ;
- la figure 6 illustre le montage de l'exemple de réalisation du bouton correcteur illustré à la figure 1 à une boîte de montre.

Dans toutes les figures, les éléments communs portent les mêmes numéros de référence sauf précision contraire.

### Description détaillée de l'invention

La figure 1 illustre, selon une vue en perspective, un exemple de réalisation d'un bouton correcteur 100 selon l'invention.

La figure 2 illustre une vue de dessus de ce bouton correcteur 100.

La figure 3 représente une vue en coupe sagittale partielle de l'exemple de réalisation illustré à la figure 1, dans une position de repos.

En référence aux figures 1 à 3, le bouton correcteur 100 comporte une douille 110 comportant une partie tubulaire 12 et une tête 13, la tête 13 formant une première extrémité de la douille 110.

La partie tubulaire 12 présente une portion filetée présentant un filetage 11 en vue de son assemblage à une boîte de montre 200 (représenté à la figure 6), par exemple au niveau d'une carrure 210 de la boîte de montre 200.

A cet effet, la boîte de montre 200 comporte des moyens d'assemblage configurés pour recevoir la douille 110 du bouton correcteur 100, et plus particulièrement la portion filetée de la douille 110. Les moyens d'assemblage de la boîte de montre sont sous la forme d'un trou taraudé.

Le filetage 11 est ménagé sur une portion médiane 12a de la partie tubulaire 12 de la douille 110, de sorte que le filetage 11 n'est pas réalisée sur la totalité de la longueur L de la partie tubulaire 12 de la douille 110. Ainsi, une portion distale 12b de la partie tubulaire 12 opposée à la tête 13 ne présente pas de filetage. Cette portion distale 12b forme la deuxième extrémité de la douille 110.

La tête 13 présente un diamètre supérieur au diamètre de la partie tubulaire 12, de sorte qu'un épaulement 14 sépare la tête 13 de la partie tubulaire 12. L'épaulement 14 forme ainsi une surface d'appui destinée à venir en contact avec un relief d'un logement 211 de montage de la carrure 210 de boîte de montre 200 lors du montage du bouton correcteur 100.

La douille 110 de forme tubulaire comporte une cavité 70 s'étendant entre la première extrémité de la douille 110 et la deuxième extrémité de la douille 110, autrement dit entre la tête 13 et la portion distale 12b de la partie tubulaire 12.

La cavité 70 comporte :
- une première portion 15, ménagée dans la partie supérieure de la douille 110, débouchant au niveau de la première extrémité de la douille 110, i.e. au niveau de la tête, et
- une deuxième portion 16, ménagée dans la partie inférieure de la douille 110, débouchant au niveau de la deuxième extrémité de la douille 110, et notamment au niveau d'une surface inférieure 18 de la douille 110.

Les deux portions 15 et 16 de la cavité 70 communiquent entre elles à l'intérieur de la douille 110, et présentent une section différente de sorte que la première portion 15 de la cavité 70 présente un fond 17.

La première portion 15 de la cavité 70 présente une section circulaire et s'apparente à un trou borgne débouchant au niveau de la tête 13 de la douille 110.

La première portion 15 s'étend principalement au niveau de la tête 13 de la douille 110 et de la portion médiane 12a comportant le filetage 11 de la partie tubulaire 12.

La deuxième portion 16 de la cavité 70, de plus petite dimension que la première portion 15 présente une section non circulaire.

La deuxième portion 16 de la cavité 70 s'étend principalement au niveau de la portion distale 12b de la partie tubulaire 12, et plus particulièrement entre le fond 17 et la surface inférieure 18 de la douille 110.

Le bouton correcteur 100 comporte en outre une tige de commande mobile 120, coulissante dans la douille 110, c'est-à-dire mobile en translation à l'intérieur de la douille 110, selon un axe X-X correspondant à l'axe de révolution de la douille 110. La tige de commande mobile 120 comporte un bouton poussoir 30 et une tige poussoir 20, solidaire dudit bouton poussoir 30.

La tige poussoir 20 est par exemple chassée sur le bouton poussoir 30.

Le bouton poussoir 30 comporte une empreinte 32 ménagée au niveau de la face supérieure 33 du bouton poussoir 30, la face supérieure 33 étant la face visible par l'utilisateur lorsque le bouton correcteur 100 est monté sur la boîte de montre 200. L'empreinte 32 présente une forme adaptée à recevoir et à favoriser le maintien en position d'un outil permettant la manipulation du bouton correcteur 100.

A titre d'exemple, l'empreinte 32 est de forme conique de manière à permettre un centrage de l'outil pointu et à éviter les éventuels glissements de l'outil lors de l'application d'une force sur le bouton poussoir 30.

Le bouton poussoir 30 comporte une gorge annulaire 31 ménagée sur le pourtour du bouton poussoir 30. La gorge annulaire 31 forme un logement pour recevoir un organe d'étanchéité 40, par exemple un joint d'étanchéité de type O-ring. L'organe d'étanchéité 40 assure l'étanchéité entre le bouton poussoir 30 et l'intérieur de la douille 110.

Le bouton poussoir 30 est destiné à se déplacer longitudinalement dans la première portion 15 de section circulaire de la cavité 70, sous l'action d'un utilisateur.

La tige poussoir 20 est destinée à actionner une commande montée à l'intérieur de la boite de montre 200 lorsque l'utilisateur enfonce la tige de commande mobile 120.

La tige poussoir 20 comporte un corps de tige poussoir 24 et une tête de tige poussoir 22 apte à actionner une commande, une bascule ou autre d'un mécanisme horloger.

La tête de tige poussoir 22 comporte également un organe d'entraînement en rotation de la tige poussoir 20 mais également du bouton correcteur 100 dans son ensemble. La tête de tige poussoir 22 présente une forme équivalente à une forme d'une tête de vis, de telle sorte que la tête de tige poussoir 22 est légèrement plus large que le corps de tige poussoir 24 et que la deuxième portion 16 de la cavité 70 de la douille 110.

La tête de tige poussoir 22 comporte une empreinte 23, formant l'organe d'entraînement en rotation de la tige poussoir 20, dans laquelle l'extrémité mâle 221 d'un outil 220 peut être inséré pour entrainer en rotation la tige poussoir 20. De manière avantageuse, l'empreinte 23 est une empreinte correspondant à un outil commun largement diffusé dans le commerce et que tout horloger, réparateur, bricoleur peut posséder. Par exemple l'empreinte 23 est une fente adaptée pour recevoir un embout plat d'un tournevis plat. Toutefois, l'empreinte 23 pourrait également être une empreinte cruciforme ou encore en étoile à six branches.

Un organe de rappel 50, par exemple un ressort de rappel, est logé à l'intérieur de la douille 110 du bouton correcteur 100, et plus particulièrement au niveau de la première portion 16, de section circulaire, de la cavité 70 de la douille 110.

L'organe de rappel 50 est positionné autour de la tige de commande mobile 120, plus particulièrement autour du corps de tige poussoir 24 et de la portion inférieure 35 du bouton poussoir 30.

L'organe de rappel 50 tend à s'étendre entre une première butée fixe formée par le fond 17 de la première portion 15 de la cavité 70 de la douille 110 et une deuxième butée mobile formée par une collerette 36 du bouton poussoir 30.

Dans l'exemple de réalisation, la collerette 36 est avantageusement formée par la portion inférieure de la gorge annulaire 31 recevant l'organe d'étanchéité 40.

La figure 3 représente la position de repos du bouton correcteur 100 dans laquelle l'organe de rappel 50 n'est pas comprimé et la tête de tige poussoir 22 est rappelée en appui sur la surface inférieure 18 de la douille 110 par l'organe de rappel 50.

La figure 4 représente la position activée du bouton correcteur 100 dans laquelle le ressort de rappel 50 est comprimé entre le fond 17 ménagé au niveau de la cavité 70 de la douille 110 et la collerette 36 du bouton poussoir 30. Dans cette configuration la tige poussoir 20 fait saillie par rapport à la douille 110, la distance entre la tête de tige de poussoir 22 et la surface inférieure 18 de la douille 110 représentant la course d du bouton correcteur 100.

Comme représenté par la figure 5, illustrant une vue en coupe selon l'axe A-A, le corps de tige poussoir 24 présente au moins une portion de section polygonale, par exemple de forme carrée ou encore hexagonale comme représenté à la figure 5. Avantageusement, l'ensemble du corps de tige poussoir 24 est de forme polygonale.

A cet effet, la deuxième portion 16 de la cavité 70 de la douille 110 présente une section de forme polygonale complémentaire. Les dimensions de la deuxième portion 16 de la cavité 70 sont déterminées de manière à autoriser un déplacement axial de la tige poussoir 20 le long de l'axe X-X, c'est-à-dire qu'un jeu minimum de fonctionnement est réalisé.

La portion de section polygonale du corps de tige poussoir 24 permet ainsi d'entrainer en rotation la douille 110 lors de l'entrainement en rotation de la tête de tige de poussoir 22 au moyen d'un outil classique.

Le bouton correcteur 100 selon l'invention, tel que détaillé précédemment, permet ainsi de simplifier et de faciliter le montage par vissage du bouton correcteur 100 complet au niveau d'une carrure 210 de boîte de montre 200.

Le montage du bouton correcteur 100 est réalisé de la manière suivante : la douille 110 du bouton correcteur 100 est positionnée au niveau d'un logement 211 présentant une portion taraudée d'une boite de montre 200 par l'extérieur de la carrure 210. Le bouton correcteur 100 est vissé à la carrure 210 par l'intermédiaire du filetage 11 ménagé sur la portion médiane 12a filetée de la portion tubulaire 12 de la douille 110. Le vissage du bouton correcteur 100 est réalisé par l'intérieur de la boîte de montre 200 au moyen d'un outil classique 220, par exemple un tournevis plat. Pour cela, l'extrémité mâle 221 de l'outil 220 est engagée au niveau de l'empreinte femelle 23 de la tête de tige poussoir 22, ici par une exemple une fente, puis l'outil est tourné dans un premier sens de rotation permettant l'engagement du filetage 11 dans le logement 211 présentant une portion taraudée 211 de la carrure 210. De par la forme polygonale du corps de tige poussoir 24 et de la deuxième portion 16 de la cavité 70 de la douille 110, la rotation exercée sur la tête de tige poussoir 22 entraine en rotation la douille 110 permettant ainsi son montage par vissage et son serrage sur la carrure 210 d'une boîte de montre 200.

Avantageusement, le logement 211 présente une forme complémentaire au bouton correcteur 100. Plus particulièrement, le logement 211 présente une portion taraudée pour le vissage de la douille 110, et plus particulièrement de la partie tubulaire 12 de la douille 110 et un lamage pour recevoir la tête 13 de la douille 110. Le fond du lamage forme un épaulement constituant une butée de positionnement permettant de faciliter le bon positionnement du bouton correcteur 100 dans la carrure 210 et d'assurer le serrage désiré.

Dans une forme particulière de l'invention, le pas du filetage 11 de la douille 110 peut être choisi à droite pour que le sens de rotation de l'outil 220 soit le sens de vissage conventionnel, c'est-à-dire dans le sens horaire, lors du vissage du bouton correcteur 100. Toutefois, un pas de filetage à gauche est également envisagé.

## Revendications

1. Bouton correcteur (100) pour boîte de montre (200) comportant :
- une douille (110) d'axe de révolution (X-X) présentant un filetage (11) ménagé sur le pourtour extérieur d'une portion (12a) destinée à être montée par vissage sur une boîte de montre (200), et présentant une cavité (70) s'étendant entre une première extrémité (13) de la douille (110) et une deuxième extrémité (12b) de la douille (110) ;
- une tige de commande mobile (120) engagée dans la cavité (70) de la douille (110) et mobile en translation le long dudit axe de révolution (X-X), ladite tige de commande mobile (120) comportant une tige poussoir (20), présentant un organe d'entrainement en rotation (23), et un bouton poussoir (30) solidaire de ladite tige poussoir (20) ;
ledit bouton correcteur (100) étant tel que ladite cavité (70) présente une portion (16) de section polygonale, et en ce que ladite tige poussoir (20) de ladite tige de commande mobile (120) comporte une portion à section polygonale complémentaire de ladite portion (16) de section polygonale de ladite cavité (70), de sorte que l'entrainement en rotation de la tige poussoir (20) via l'organe d'entrainement en rotation (23) entraine la rotation de ladite douille (110).

2. Bouton correcteur (100) pour boîte de montre (200) selon la revendication précédente **caractérisé en ce que** ladite tige poussoir (20) comporte une tête de tige poussoir (22) formant une première extrémité de ladite tige poussoir (20), ladite tête de tige poussoir (22) comportant une empreinte (23) formant ledit organe d'entrainement en rotation de ladite tige poussoir (20).

3. Bouton correcteur (100) pour boîte de montre (200) selon la revendication précédente **caractérisé en ce que** ladite empreinte (23) est une fente apte à coopérer avec une partie mâle (221) d'un outil d'entrainement (220).

4. Bouton correcteur (100) pour boîte de montre (200) selon l'une des revendications précédentes **caractérisé en ce que** ladite tige poussoir (20) est solidaire dudit bouton poussoir (30) par chassage.

5. Bouton correcteur (100) pour boîte de montre (200) selon l'une des revendications précédentes **caractérisé en ce que** le bouton poussoir (30) comporte une gorge annulaire (31) configurée pour recevoir un organe d'étanchéité (40), ledit organe d'étanchéité assurant l'étanchéité entre ledit bouton poussoir (30) et ladite douille (110).

6. Bouton correcteur (100) pour boîte de montre (200) selon l'une des revendications précédentes **caractérisé en ce que** le bouton poussoir (30) comporte, au niveau de sa surface supérieure (33), une empreinte (32) configurée pour favoriser le positionnement d'une extrémité d'un outil.

7. Bouton correcteur (100) pour boîte de montre (200) selon la revendication précédente **caractérisé en ce que** ladite empreinte (32) dudit bouton poussoir (30) est de forme conique.

8. Bouton correcteur (100) pour boîte de montre (200) selon l'une des revendications précédentes **caractérisé en ce qu'**il comporte un organe de rappel (56) pour repositionner ladite de tige de commande mobile (120) dans une position de repos, ledit organe de rappel (56) étant disposé entre une première butée fixe (17) et une deuxième butée mobile (36) ménagée au niveau dudit bouton poussoir (30).

9. Bouton correcteur (100) pour boîte de montre (200) selon la revendication précédente **caractérisé en ce que** ladite butée fixe (17) est formée par un fond ménagé au niveau de ladite cavité (70) de la douille (110).

10. Bouton correcteur (100) pour boîte de montre (200) selon l'une des revendications précédentes **caractérisé en ce que** ladite portion (12a) de la douille (110) comportant ledit filetage (11) ménagé sur le pourtour extérieur est une portion médiane (12a) positionnée entre ladite première extrémité (13) de la douille (110) et ladite deuxième extrémité (12b) de la douille (110).

11. Bouton correcteur (100) pour boîte de montre (200) selon l'une des revendications précédentes **caractérisé en ce que** ledit filetage (11) ménagé sur le pourtour extérieur de la portion (12a) de la douille (110) présente un pas à droite.

12. Boîte de montre (200) comportant une carrure (210) présentant un logement (211), présentant une portion taraudée, et un bouton correcteur (100) selon l'une des revendications précédentes, ledit bouton correcteur (100) étant vissé dans ledit logement (211) de ladite carrure (210).

13. Boîte de montre (200) selon la revendication précédente **caractérisée en ce que** ledit bouton correcteur (100) est noyé dans ladite carrure (210).

14. Méthode d'assemblage d'un bouton correcteur (100) selon l'une des revendications 1 à 11 à une boîte de montre (200) **caractérisée en ce qu'**elle comporte une étape de vissage dudit bouton correcteur (100) dans un logement (211) présentant une portion taraudé et ménagé au niveau de la carrure (210) de ladite boîte de montre (200), l'étape de vissage étant réalisée par l'insertion d'un outil d'entrainement en rotation (220) à l'intérieur de la boîte de montre (200), ledit outil d'entrainement en rotation (220) agissant sur ladite tige poussoir (20) par engagement dudit outil d'entrainement en rotation (220) dans l'organe d'entrainement en rotation (23), l'entrainement en rotation de ladite tige poussoir (20) entrainant la rotation de ladite douille (110) et le vissage dudit bouton correcteur (100).

## Patentansprüche

1. Korrekturdrücker(100) für ein Uhrengehäuse (200), umfassend:
- eine Hülse (110) mit einer Drehachse (X-X), die an einem äußeren Umfangsbereich (12a) ein Außengewinde (11) aufweist, das zum Einschrauben in ein Uhrengehäuse (200) vorgesehen ist, wobei die Hülse (110) eine Kavität (70) aufweist, die sich zwischen einem ersten Ende (13) und einem zweiten Ende (12b) der Hülse (110) erstreckt;
- eine in der Kavität (70) der Hülse (110) angeordnete, entlang der genannten Drehachse (X-X) translatorisch bewegliche Steuerwelle (120), wobei die Steuerwelle (120) eine Schubstange (20) mit einem rotatorischen Antriebselement (23) sowie einen mit der Schubstange (20) fest verbundenen Druckknopf (30) umfasst;
wobei der Korrekturdrücker (100) derart ausgestaltet ist, dass die genannte Kavität
- wobei die Kavität (70) einen Abschnitt (16) mit polygonalem Querschnitt aufweist und die Schubstange (20) der beweglichen Steuerwelle (120) einen Abschnitt mit einem komplementären polygonalen Querschnitt aufweist, welcher der zweiten polygonalen Ausformung (16) der Kavität (70) entspricht, sodass die Drehbewegung der Schubstange (20) über das rotatorische Antriebselement (23) die Drehung der Hülse (110) bewirkt.

2. Korrekturdrücker (100) für ein Uhrengehäuse (200) nach dem vorhergehenden Anspruch, **dadurch gekennzeichnet, dass** die Schubstange (20) einen Schaftkopf (22) aufweist, der ein erstes Ende der Schubstange (20) bildet, wobei der Schaftkopf (22) eine Ausnehmung (23) aufweist, die das rotatorische Antriebselement der Schubstange (20) bildet.

3. Korrekturdrücker (100) für ein Uhrengehäuse (200) nach dem vorhergehenden Anspruch, **dadurch gekennzeichnet, dass** die Ausnehmung (23) ein Schlitz ist, der mit einem männlichen Teil (221) eines Antriebswerkzeugs (220) zusammenwirken kann.

4. Korrekturdrücker (100) für ein Uhrengehäuse (200) nach einem der vorhergehenden Ansprüche, **dadurch gekennzeichnet, dass** die Schubstange (20) kraftschlüssig mit dem Druckknopf (30) durch Einpressen verbunden ist.

5. Korrekturdrücker (100) für ein Uhrengehäuse (200) nach einem der vorhergehenden Ansprüche, **dadurch gekennzeichnet, dass** der Druckknopf (30) eine ringförmige Nut (31) aufweist, die zur Aufnahme eines Dichtelements (40) ausgelegt ist, wobei das Dichtelement die Abdichtung zwischen dem Druckknopf (30) und der Hülse (110) gewährleistet.

6. Korrekturdrücker (100) für ein Uhrengehäuse (200) nach einem der vorhergehenden Ansprüche, **dadurch gekennzeichnet, dass** der Druckknopf (30) an seiner Oberseite (33) eine Ausnehmung (32) aufweist, die das Ansetzen eines Werkzeugendes erleichtert.

7. Korrekturdrücker (100) für ein Uhrengehäuse (200) nach dem vorhergehenden Anspruch, **dadurch gekennzeichnet, dass** die Ausnehmung (32) des Druckknopfs (30) konisch ausgebildet ist.

8. Korrekturdrücker (100) für ein Uhrengehäuse (200) nach einem der vorhergehenden Ansprüche, **dadurch gekennzeichnet, dass** er ein Rückstellelement (56) umfasst, das die bewegliche Steuerwelle (120) in eine Ruheposition zurückführt, wobei das Rückstellelement (56) zwischen einem ersten festen Anschlag (17) und einem zweiten beweglichen Anschlag (36) am Druckknopf (30) angeordnet ist.

9. Korrekturdrücker (100) für ein Uhrengehäuse (200) nach dem vorhergehenden Anspruch, **dadurch gekennzeichnet, dass** der feste Anschlag (17) durch einen Boden gebildet ist, der am Boden der Kavität (70) der Hülse (110) angeordnet ist.

10. Korrekturdrücker (100) für ein Uhrengehäuse (200) nach einem der vorhergehenden Ansprüche, **dadurch gekennzeichnet, dass** der Abschnitt (12a) der Hülse (110), welcher das auf dem äußeren Umfang angeordnete Gewinde (11) aufweist, eine mittlere Portion (12a) ist, die zwischen dem ersten Ende (13) und dem zweiten Ende (12b) der Hülse (110) positioniert ist, wobei die Hülse (110) damit durchgehend diesen Aufbau aufweist.

11. Korrekturdrücker (100) für ein Uhrengehäuse (200) nach einem der vorhergehenden Ansprüche, **dadurch gekennzeichnet, dass** das Außengewinde (11) an dem Abschnitt (12a) der Hülse (110) ein Rechtsgewinde aufweist.

12. Uhrengehäuse (200) mit einem Mittelteil (210), das eine Gewindebohrung (211) aufweist, und mit einem Korrekturdrücker (100) gemäß einem der vorhergehenden Ansprüche, wobei der Korrekturdrücker (100) in die genannte Gewindebohrung (211) des Mittelteils (210) eingeschraubt ist.

13. Uhrengehäuse (200) nach dem vorhergehenden Anspruch, **dadurch gekennzeichnet, dass** der Korrekturdrücker (100) in das Mittelteil (210) eingelassen ist.

14. Verfahren zur Montage eines Korrekturdrückers (100) gemäß einem der Ansprüche 1 bis 11 an ein Uhrengehäuse (200), **dadurch gekennzeichnet, dass** es einen Schritt des Einschraubens des genannten Korrekturdrückers (100) in eine Gewindebohrung (211) umfasst, die im Bereich des Mittelteils (210) des genannten Uhrengehäuses (200) vorgesehen ist, wobei der Einschraubvorgang durch das Einführen eines Drehantriebswerkzeugs (220) in das Innere des Uhrengehäuses (200) erfolgt, wobei das genannte Drehantriebswerkzeug (220) auf die Schubstange (20) wirkt, indem das Drehantriebswerkzeug (220) in das rotatorische Antriebselement (23) eingreift, wodurch die Drehung der Schubstange (20) die Drehung der Hülse (110) bewirkt und so das Einschrauben des genannten Korrekturdrückers (100) ermöglicht.

## Claims

1. Corrector button (100) for a watch case (200) comprising:
- a socket (110) of axis of revolution (X-X) having a threading (11) arranged on the outer rim of a portion (12a) intended to be fitted by screwing onto a watch case (200), and having a cavity (70) extending between a first end (13) of the socket (110) and a second end (12b) of the socket (110);
- a movable control rod (120) engaged in the cavity (70) of the socket (110) and movable in translation along said axis of revolution (X-X), said movable control rod (120) comprising a push-rod (20), having a rotation organ (23), and a push-button (30) rigidly connected to said push-rod (20);
said corrector button (100) being such that said cavity (70) has a portion (16) of polygonal cross-section, and that said push-rod (20) of said movable control rod (120) comprises a portion having a complementary polygonal cross-section in respect of said portion (16) of polygonal cross-section of said cavity (70), such that the rotation of the push-rod (20) via the rotation organ (23) drives the rotation of said socket (110).

2. Corrector button (100) for a watch case (200) according to the preceding claim **characterised in that** the push-rod (20) comprises a push-rod head (22) forming a first end of said push-rod (20), said push-rod head (22) comprising an impression (23) forming said rotation organ of said push-rod (20).

3. Corrector button (100) for a watch case (200) according to the preceding claim **characterised in that** said impression (23) is a slot capable of cooperating with a male part (221) of a drive tool (220).

4. Corrector button (100) for a watch case (200) according to one of the preceding claims **characterised in that** said push-rod (20) is integral with said push-button (30) by chasing.

5. Corrector button (100) for a watch case (200) according to one of the preceding claims **characterised in that** the push-button (30) comprises an annular groove (31) configured to receive a sealing organ (40), said sealing organ ensuring the sealing between said push-button (30) and said socket (110).

6. Corrector button (100) for a watch case (200) according to one of the preceding claims **characterised in that** the push-button (30) comprises, at the top surface (33) thereof, an impression (32) configured to promote the positioning of one end of a tool.

7. Corrector button (100) for a watch case (200) according to the preceding claim **characterised in that** said impression (32) of said push-button (30) is of conical shape.

8. Corrector button (100) for a watch case (200) according to one of the preceding claims **characterised in that** it comprises a return organ (56) for repositioning said movable control rod (120) into a rest position, said return organ (56) being disposed between a first fixed banking (17) and a second movable banking (36) arranged at said push-button (30).

9. Corrector button (100) for a watch case (200) according to the preceding claim **characterised in that** said fixed banking (17) is formed by a bottom arranged at said cavity (70) of the socket (110).

10. Corrector button (100) for a watch case (200) according to one of the preceding claims **characterised in that** said portion (12a) of the socket (110) comprising said threading (11) arranged on the outer rim is a median portion (12a) positioned between said first end (13) of the socket (110) and said second end (12b) of the socket (110).

11. Corrector button (100) for a watch case (200) according to one of the preceding claims **characterised in that** said threading (11) arranged on the outer rim of the portion (12a) of the socket (110) has a right-hand thread.

12. Watch case (200) comprising a middle (210) having a bed (211), having a tapped portion, and a corrector button (100) according to one of the preceding claims, said corrector button (100) being screwed into said bed (211) of said middle (210).

13. Watch case (200) according to the preceding claim **characterised in that** said corrector button (100) is embedded in said middle (210).

14. Method for assembling a corrector button (100) according to one of claims 1 to 11 with a watch case (200) **characterised in that** it comprises a step of screwing said corrector button (100) into a bed (211) having a tapped portion and arranged at the middle (210) of said watch case (200), the screwing step being performed by inserting a rotation tool (220) inside the watch case (200), said rotation tool (220) acting upon said push-rod (20) by engaging said rotation tool (220) into the rotation organ (23), the rotation of said push-rod (20) driving the rotation of said socket (110) and the screwing of said corrector button (100).
